# EUROPÄISCHE PATENTSCHRIFT

(11) **EP 1 300 354 B1**
(45) Veröffentlichungstag und Bekanntmachung des Hinweises auf die Patenterteilung: **03.01.2007**
(21) Anmeldenummer: 02020909.4
(22) Anmeldetag: 19.09.2002
(51) Int. Cl.: B65H 7/10

(54) **Einrichtung zum Erfassen der Lage einer Kante eines Verarbeitungsgutes**
Device for detecting the position of an edge of a processed material
Dispositif pour détecter la position d'un bord d'un matériau traité

(30) Priorität: 06.10.2001 DE 10149437
(43) Veröffentlichungstag der Anmeldung: 09.04.2003
(73) Patentinhaber: Koenig & Bauer Aktiengesellschaft, 97080 Würzburg (DE)
(72) Erfinder: Jentzsch, Arndt, 01640 Coswig (DE); Seefeld, Jörg, 01159 Dresden (DE); Quapil, Gerald, 73277 Owen (DE)

(56) Entgegenhaltungen:
- WO-A-00/47947
- DE-A- 3 035 550
- GB-A- 1 307 664
- US-A- 4 005 285
- US-A- 4 899 226
- PATENT ABSTRACTS OF JAPAN vol. 2000, no. 12, 3. Januar 2001 (2001-01-03) & JP 2000 241125 A (NIPPON ELECTRO SENSARI DEVICE KK), 8. September 2000 (2000-09-08)
- PATENT ABSTRACTS OF JAPAN vol. 015, no. 198 (P-1204), 22. Mai 1991 (1991-05-22) & JP 03 048987 A (OKI ELECTRIC IND CO LTD), 1. März 1991 (1991-03-01)

## Beschreibung

Die Erfindung betrifft eine Einrichtung zum Erfassen der Lage einer Kante eines Verarbeitungsgutes, das einer Druckmaschine zugeführt wird, mit einer als Reflexzeile ausgebildeten optoelektrischen Messeinrichtung, die aus einer Beleuchtungseinrichtung und einem mindestens zwei hintereinander angeordnete CCD-Zeilen aufweisenden Empfänger besteht.

Aus der DE 101 36 870 A1 ist es bekannt, eine optoelektrische Messeinrichtung zum Erfassen der Lage der Kante eines Verarbeitungsgutes als ortsfest angeordnete, sich über den gesamten Formatdifferenzbereich erstreckende Reflexzeile auszubilden. Die Reflexzeile besteht aus einer Beleuchtungseinrichtung und einem Empfänger, der sich aus einzelnen, hintereinander geschalteten, als funktionelle Einheiten ausgebildeten CCD-Zeilen zusammensetzt.

Nachteilig ist, dass eine in den Bereichen zwischen jeweils zwei benachbarten CCD-Zeilen sich abbildende Kante von den CCD-Zeilen nicht erfasst wird. Das bedeutet, dass eine derartige Reflexzeile nur eingeschränkt für das Erfassen des innerhalb eines Formatdifferenzbereiches anfallenden Formatspektrums geeignet ist.
Außerdem ist es von Nachteil, dass sich aufgrund der Länge der sich über den gesamten Formatdifferenzbereich erstreckenden, aus hintereinander geschalteten CCD-Zeilen bestehenden Reflexzeile, lange Auswertzeiten ergeben, die nachteilig die Effektivität der Einrichtung beeinflussen.

In der JP 2000241125 A ist eine Vorrichtung zum Messen von flachen Objekten beschrieben, die einem u-förmigen Rahmen zugeordnet ist. In dem einen Schenkel ist die Beleuchtungseinrichtung und in dem anderen Schenkel die photographische Erfassungseinrichtung angeordnet, die aus zwei beabstandeten Messzeilen besteht. Die Messzeilen setzen sich aus beabstandet zueinander angeordneten Elementen zusammen, wobei die Elemente der einen Reihe auf Lücke zu den Elementen der anderen Reihe angeordnet sind.
Nachteilig sind der hohe Aufwand sowie der schlechte Zugang zum Verarbeitungsgut.

Aufgabe der Erfindung ist, eine bekannte Reflexzeile so auszugestalten, dass diese ohne Einschränkungen Kanten sämtlicher innerhalb eines Formatdifferenzbereiches anfallender Formate erfassen kann und mit einem geringen Aufwand zu realisieren ist.

Erfindungsgemäß wird die Aufgabe durch eine Einrichtung nach den Merkmalen des Anspruchs 1 gelöst.

Durch die erfindungsgemäße Lösung ist es möglich, die Auswertzeiten zu minimieren und eine störungsfreie Erfassung der Lage einer Kante innerhalb eines Formatdifferenzbereiches zu realisieren und den Aufwand zu verringern.

An einem Ausführungsbeispiel wird die Erfindung näher erläutert.

In den zugehörigen Zeichnungen zeigen
- Fig. 1: eine Draufsicht auf eine schematische Darstellung eines Anlegtischs mit einer die Lage einer Kante erfassenden Einrichtung,
- Fig. 2: eine Schnittdarstellung gem. der Linie A-A in Fig. 1.

In Figur 1 ist ein Anlegtisch 1 mit Verarbeitungsgut 2, das als Bogen 3 ausgebildet ist, dargestellt. Die Bogen 3 werden in Förderrichtung 4 auf den Anlegtisch 1 und mit der Vorderkante gegen Vordermarken 5 transportiert. Zum Erfassen der Lage einer Kante 6 des Bogens 3 ist im Anlegtisch 1 ein Kanal 7 vorgesehen, der quer zur Förderrichtung 4 verläuft. Der Kanal 7 erstreckt sich mindestens über einen für die jeweilige Druckmaschine charakteristischen Formatdifferenzbereich 8. Der Formatdifferenzbereich 8 wird gebildet aus der Differenz zwischen dem maximalen und dem minimalen Format der zur Verarbeitung gelangenden Bogen, so dass sich beidseitig der Bogen 3 jeweils ein Formatdifferenzbereich 8 ergibt. Es wird jedoch nur anhand des in Förderrichtung 4 auf der linken Seite gelegenen Formatdifferenzbereichs 8 die Einrichtung beschrieben.
Im Kanal 7 ist eine als Reflexzeile 9 ausgebildete optoelektrische Messeinrichtung angeordnet. Die Reflexzeile 9 ist fest im Kanal 7 installiert und erstreckt sich ebenfalls mindestens über den Formatdifferenzbereich 8. Damit wird sichergestellt, dass die Kante 6 des innerhalb des Formatdifferenzbereichs 8 zugeführten Verarbeitungsgutes 2 erfasst werden kann.
Der Kanal 7 ist mit einem durchsichtigen Abdeckstreifen 10 verschlossen, so dass die Oberfläche des Anlegtischs 1 und des Abdeckstreifens 10 eine gemeinsame Ebene bilden.
Die Reflexzeile 9 besteht im Ausführungsbeispiel aus CCD-Zeilen 11, 12, 13, 14, 15, die mit Lücken hintereinander in einer ersten Reihe und in einer zweiten Reihe angeordnet sind. Es ist aber auch möglich, weitere n CCD-Zeilen vorzusehen.
Die erste Reihe und die zweite Reihe verlaufen parallel in einem Abstand zueinander, wobei die CCD-Zeilen 12, 14 der zweiten Reihe und die CCD-Zeilen 11, 13, 15 der ersten Reihe auf Lücke zueinander angeordnet sind. Dabei bilden die sich gegenüberliegenden CCD-Zeilen Überschneidungen X.
Jeder der CCD-Zeilen 11 bis 15 ist eine LED-Zeile 16 als Beleuchtungseinrichtung zugeordnet. Es ist aber auch möglich, eine als funktionelle Einheit ausgebildete, sich über die gesamte Länge der Reflexzeile 9 erstreckende Beleuchtungseinrichtung vorzusehen.

Die CCD-Zeilen 11, 12, 13, 14, 15 bestehen aus einer Vielzahl von in einer Reihe nebeneinander angeordneten Messelementen.
Die CCD-Zeilen 11 bis 15 und die ihnen zugeordneten LED-Zeilen 16 sind in einem Abstand zum Verarbeitungsgut 2 angeordnet. Die von den LED-Zeilen 16 ausgesendeten Strahlen werden im vom Verarbeitungsgut 2 abgedeckten Bereich von der Unterseite des Verarbeitungsgutes reflektiert und von den Messelementen der CCD-Zeilen 11 bis 15 erfasst, während in dem Bereich, der nicht vom Verarbeitungsgut 2 abgedeckt ist, keine oder nur eine geringe Reflexion der Strahlen erfolgt, so dass sich die Lage der Kante 6 als Hell/Dunkelunterschied auf den CCD-Zeilen 11 bis 15 abbildet. Durch die jeweilige CCD-Zeile 11 bis 15 wird ein Istsignal generiert, welches einer Verarbeitungselektronik zugeführt wird. In der Verarbeitungselektronik wird das Istsignal mit einem in der Verarbeitungselektronik abgelegten Sollsignal verglichen und bei einer Abweichung ein Stellsignal generiert, das Stellelementen zum Verbringen der Kante 6 des Verarbeitungsgutes 2 in die Sollposition zugeführt wird. Um die Auswertzeiten der Reflexzeile 9 zu verkürzen, wird bei einem Auflagewechsel durch die Verarbeitungselektronik die CCD-Zeile 11-15 bestimmt, auf der sich die Kante 6 abbildet. Dazu wird die gesamte Reflexzeile 9 aktiviert und ein Bogen 3 auf den Anlegtisch 1 und mit der Vorderkante gegen die Vordermarken 5 transportiert. Dabei bildet sich die Kante 6 auf einer der CCD-Zeilen 11 - 15 ab, die ein Signal generiert, welches von der Verarbeitungselektronik erfasst und damit die CCD-Zeile 11-15 festlegt, welche für die Abarbeitung des Auftrages erforderlich ist. Im Ausführungsbeispiel gem. Fig. 1 bildet sich die Kante 6 auf der CCD-Zeile 11 ab, so dass lediglich diese einschließlich der zugeordneten LED-Zeile 16 von der Verarbeitungselektronik angesteuert wird. Dabei wird natürlich berücksichtigt, dass beidseitig der in der Figur 1 eingezeichneten Lage der Kante 6 ein Toleranzbereich zu berücksichtigen ist, in dem die Bogen 3 versetzt einlaufen.
Wird ein Format verarbeitet, bei dem die Bogen 3 mit der Kante 6 z.B. im Bereich der von den CCD-Zeilen 12, 14 gebildeten Überschneidung X einläuft, werden durch die Verarbeitungselektronik die CCD-Zeilen 12, 14 einschließlich der zugehörigen LED-Zeilen 16 aktiviert und damit geringe Auswertzeiten realisiert.
Um zu sichern, dass bei der Verarbeitung jeden Materials, d.h. unabhängig von der Struktur der Oberfläche, der Farbe oder davon, ob das Material durchsichtig oder undurchsichtig ist, eine exakte Erfassung der Lage der Kante 6 durch die CCD-Zeilen 11-15 realisiert werden kann, wird als ein kontrastunterstützendes Mittel farbiges Licht verwendet, das von den LED-Zeilen 16 emittiert wird. Es ist aber auch möglich, in einem Abstand über der Reflexzeile 9 ein kontrastunterstützendes Mittel vorzusehen, das als einer auf einem Trägermaterial aufgebrachten farbigen oder reflektierenden Schicht ausgebildet ist.
Statt die Reflexzeile 9 im Kanal 7 des Anlegtischs anzuordnen, ist es auch möglich, diese an einer in einem Abstand über dem Anlegtisch 1 vorgesehene Traverse anzuordnen und ggf. die Oberfläche des Anlegtischs 1 als kontrastunterstützendes Mittel auszubilden.

### Aufstellung der verwendeten Bezugszeichen

- 1: Anlegtisch
- 2: Verarbeitungsgut
- 3: Bogen
- 4: Förderrichtung
- 5: Vordermarke
- 6: Kante
- 7: Kanal
- 8: Formatdifferenzbereich
- 9: Reflexzeile
- 10: Abdeckstreifen
- 11: CCD-Zeile
- 12: CCD-Zeile
- 13: CCD-Zeile
- 14: CCD-Zeile
- 15: CCD-Zeile
- 16: LED-Zeile

- X: Überschneidung

## Patentansprüche

1. Einrichtung zum Erfassen der Lage einer Kante eines Verarbeitungsgutes (2), das einer Druckmaschine zugeführt wird, mit einer als Reflexzeile (9) ausgebildeten optoelektrischen Messeinrichtung, die aus einer Beleuchtungseinrichtung und einem mindestens zwei hintereinander angeordnete CCD-Zeilen (11 bis n+1) aufweisenden Empfänger besteht, wobei die CCD-Zeilen (11, 12, 13, 14, 15 bis n) in einer ersten Reihe und in einer zu dieser parallel in einem Abstand verlaufenden zweiten Reihe in Lücken hintereinander angeordnet sind, wobei den Lücken zwischen den CCD-Zeilen (11, 13, 15, n) der ersten Reihe die CCD-Zeilen (12, 14, n±1) der zweiten Reihe gegenüberliegend angeordnet sind und jede der CCD-Zeilen (11 bis n+1) so mit einer Verarbeitungselektronik verbunden sind, dass jeweils eine der CCD-Zeilen (11 bis n+1) zum Erfassen der Lage der Kante (6) aktivierbar ist.

2. Einrichtung nach Anspruch 1, **dadurch gekennzeichnet, dass** jeder CCD-Zeile (11 bis n+1) eine als LED-Zeile (16) ausgebildete Beleuchtungseinrichtung zugeordnet ist.

3. Einrichtung nach Anspruch 2, **dadurch gekennzeichnet, dass** die LED-Zeile (16) als eine sich über die gesamte Länge der Reflexzeile (9) erstreckende Beleuchtungseinrichtung ausgebildet ist.

4. Einrichtung nach Anspruch 2, **dadurch gekennzeichnet, dass** jede der LED-Zeilen (16) und jede der CC D-Zeiten (11 bis mol) direkt mit der Verarbeitungselektronik gekoppelt sind

5. Einrichtung nach Anspruch 1, **dadurch gekennzeichnet, dass** eine der CCD-Zeilen (11, 13, 15, n) der ersten Reihe zu den CCD-Zeilen (12, 14, n±1) so angeordnet sind, dass diese eine Überschneidung (X) bilden.

6. Einrichtung nach Anspruch 5, **dadurch gekennzeichnet, dass** jeweils zwei eine Überschneidung (X) bildende CCD-Zeilen (11 bis n+1) durch die Verarbeitungselektronik aktivierbar sind.

## Claims

1. Equipment for detecting the position of an edge of stock (2) to be processed, which is fed to a printing machine, with an optoelectrical measuring device which is constructed as a reflex line (7) and which consists of an illuminating device and a receiver having at least two CCD lines (11 to n+1) arranged one behind the other, wherein the CDD lines (11, 12, 13, 14, 15 to n) are arranged in a first row and in a second row, which extends parallel thereto at a spacing, at gaps one after the other, wherein the gaps between the CCD lines (11, 13, 15, n) of the first row are arranged opposite the CCD lines (12, 14, n±1) of the second row and each of the CCD lines (11 to n+1) are so connected with an electronic processing system that in each instance one of the CCD lines (11 to n+1) is activatable for detection of the position of the edge (6).

2. Equipment according to claim 1, **characterised in that** an illuminating device constructed as LED line (16) is associated with each CCD line (11 to n+1).

3. Equipment according to claim 2, **characterised in that** the LED line (16) is constructed as an illuminating device extending over the entire length of the reflex line (9).

4. Equipment according to claim 2, **characterised in that** each of the LED lines (16) and each of the CCD lines (11 to n+1) is directly coupled with the electronic processing system.

5. Equipment according to claim 1, **characterised in that** one of the CCD lines (11, 13, 15, n) of the first row is so arranged with respect to the CCD lines (12, 14, n±1) that this forms an intersection (X).

6. Equipment according to claim 5, **characterised in that** in each instance two CCD lines (11 to n+1) forming an intersection (X) are activatable by the electronic processing system.

## Revendications

1. Installation pour saisir la position du bord d'un produit à travailler (2) fourni à une machine d'impression, comportant une installation de mesure optoélectrique réalisée sous la forme d'une ligne de réflexion (9) formée d'une installation d'éclairage et d'un récepteur ayant au moins deux lignes CCD (11 à n+1) installées l'une derrière l'autre, les lignes CCD (11, 12, 13, 14, 15 à n) étant réparties à intervalles dans une première rangée et dans une seconde rangée parallèle et distante de celle-ci,
les intervalles entre les lignes CCD (11, 13, 15, n) de la première rangée étant en regard des lignes CCD (12, 14, n+1) de la seconde rangée et chacune des lignes CCD (11 à n+1) est reliée à une électronique de traitement pour que chaque fois l'une des lignes CCD (11 à n+1) puisse être activée pour saisir la position du bord (6).

2. Installation selon la revendication 1,
**caractérisée en ce qu'**
à chaque ligne CCD (11 à n+1) est associée une installation d'éclairage formée de lignes LED (16).

3. Installation selon la revendication 2,
**caractérisée en ce que**
la ligne LED (16) est une installation d'éclairage s'étendant sur toute la longueur de la ligne de réflexion (9).

4. Installation selon la revendication 2,
**caractérisée en ce que**
chacune des lignes LED (16) et chacune des lignes CCD (11 à n±1) sont couplées directement à l'électronique de traitement.

5. Installation selon la revendication 1,
**caractérisée en ce que**
l'une des lignes CCD (11, 13, 15, n) de la première rangée est installée par rapport aux lignes CCD (12, 14, n±1) pour former un chevauchement (X).

6. Installation selon la revendication 5,
**caractérisée en ce que**
chaque fois deux lignes CCD (11 à n+1) qui forment un chevauchement (X) sont activées par l'électronique de traitement.
